# EUROPÄISCHE PATENTSCHRIFT

(11) **EP 0 745 731 B1**
(45) Veröffentlichungstag und Bekanntmachung des Hinweises auf die Patenterteilung: **01.03.2000**
(21) Anmeldenummer: 96108074.4
(22) Anmeldetag: 21.05.1996
(51) Int. Cl.: E03F 5/08, B01D 24/04, B01D 29/085, B01D 36/00, B01D 39/00, B01D 53/04, B01D 53/85

(54) **Desodorierungsfilter**
Deodorizing filter
Filtre désodorisant

(30) Priorität: 27.05.1995 DE 29508835 U
(43) Veröffentlichungstag der Anmeldung: 04.12.1996
(73) Patentinhaber: Firma Störk-Küfers Inhaber: Hans Störk, 78576 Emmingen-Liptingen (DE)
(72) Erfinder: Störk-Küfers, Paul, 78576 Emmingen (DE)
(74) Vertreter: Weiss, Peter, Dr. rer.nat.

(56) Entgegenhaltungen:
- EP-A- 0 626 189
- DE-U- 8 601 761
- FR-A- 2 641 299

## Beschreibung

Die Erfindung betrifft einen Desodorierungsfilter mit einem Auffangtrichter und anschließendem Filtergehäuse, wobei der Auffangtrichter einen Boden mit einem Wassereinlauf aufweist.

Übliche kommunale Kanalsysteme sind heute durch Kanalschächte zugänglich. Diese Kanalschächte dienen zum einen dem Ableiten von beispielsweise Oberflächenwasser, zum anderen aber auch der Inspektion des gesamten Kanalsystems.

Bekannt ist, daß in diesen Kanalsystemen unangenehme Gerüche entstehen oder aber Abwässer mit unangenehmen Gerüchen weitergeleitet werden. Diese Gerüche steigen durch die Kanalschächte nach oben und entweichen, weshalb jeder Kanalschacht stinkt.

Aus der FR-A 2 641 299 ist ein Desodorierungsfilter für ein Abtritts- oder Toilettenablaufsystem bekannt, bei welchem ein Filtergehäuse aus mehreren Teilen besteht, wobei in das Filtergehäuse eine entfernbare Filterpatrone eingesetzt werden kann.

Um einerseits Oberflächenwasser auf einfache Art ableiten zu können, andererseits aber dem Entweichen unangenehmer Gerüche aus dem Kanalsystem entgegen zu wirken, bietet die EP-A-0 626 189 einen Desodorierungsfilter an, bei dem um ein Fallrohr in einem Filtergehäuse herum Filtermaterial angeordnet ist. Um ein Zusammensacken des Filtermaterials zu verhindern, befindet sich in dem Filtermaterial ein Stützgerüst.

Obwohl dieser Desodorierungsfilter bereits sehr gute Resultate bringt, hat sich in der Praxis gezeigt, daß er Nachteile aufweist. Ein wesentlicher Nachteil besteht darin, daß zum Austauschen des Filtermaterials immer der gesamte Desodorierungsfilter herausgenommen und entweder das Filtermaterial fachmännisch an Ort und Stelle ausgetauscht oder aber der gesamte Desodorierungsfilter zum Hersteller zurückgeschickt werden muß. Ferner hat sich bei der Anordnung des Fallrohres innerhalb des Filtermaterials herausgestellt, daß sich das Filtermaterial nicht so eng an das Fallrohr anschmiegt, so daß Abluft vor allem in der Nähe des Fallrohres nach oben abgeleitet wird. Diese Abluft ist dann keiner Reinigung durch das Filtermaterial ausgesetzt, so daß es zu unangenehmen Gerüchen kommt.

Der vorliegenden Erfindung liegt die Aufgabe zugrunde, die Filterwirkung des Desodorierungsfilters nochmals zu verbessern und gleichzeitig die Handhabung wesentlich zu erleichtern.

Zur Lösung dieser Aufgabe führt, daß in das Filtergehäuse eine entfernbare Filterpatrone eingesetzt ist, wobei der Wassereinlauf in ein Gehäuse einmündet, das einen Wasserauslauf außerhalb des Filtergehäuses aufweist.

Die entfernbare Filterpatrone hat den großen Vorteil, daß sie ohne fachmännische Kenntnisse aus dem Filtergehäuse herausgenommen und durch eine neue ersetzt werden kann. Die alte Filterpatrone wird dann entweder von einem Fachmann neu gefüllt oder an das Herstellerwerk zurückgegeben. Hierdurch wird die Handhabung und Benutzung des Desodorierungsfilters über eine lange Lebensdauer hin sehr vereinfacht.

Bevorzugt weist die Filterpatrone einen Boden, zumindest einen Zwischenboden und einen Deckel auf. Zwischen diesen Böden bzw. Deckeln sind jeweils Filterräume gebildet, in denen sich das Filtermaterial befindet. Selbstverständlich können in diesen Räumen auch entsprechende Stützgerüste od. dgl. angeordnet sein, wie sie in der EP-A-0 626 189 beschrieben sind.

Damit die Luft durch die Filterpatrone hindurchgelangen kann, sind im Boden, Zwischenböden und Deckel jeweils Luftöffnungen, bevorzugt als Luftschlitze, angeordnet. Da die Filterpatrone doch ein gewisses Gewicht aufweist, hat es sich als ratsam erwiesen, die Luftschlitze im Boden so auszugestalten, daß in etwa mittig ein Steg stehen bleibt, der als Bügel zum Herausziehen der Filterpatrone aus dem Filtergehäuse dienen kann.

Ferner weist die Filterpatrone bevorzugt nahe dem Boden einen umlaufenden Randstreifen auf, durch den beispielsweise Schrauben als Befestigungselement eingesetzt werden können. Über diese Befestigungselemente kann dann die Filterpatrone mit dem Filtergehäuse verbunden werden.

Das versetzte Anordnen des Wasserauslaufes hat auch den Vorteil, daß die Filterpatrone selbst einfacher ausgestaltet werden kann.

Selbstverständlich könnte auch noch der Wassereinlauf in dem Boden des Auffangtrichters versetzt angeordnet sein, jedoch soll er bevorzugt gleichzeitig auch als Auslaß für die gereinigte Abluft dienen. In diesem Fall werden zusätzliche Stege für das Auslassen der Abluft, wie sie noch in der EP-A-0 626 189 beschrieben sind, vermieden, so daß im vorliegenden bevorzugten Ausführungsbeispiel auch ein dem Desodorierungsfilter gegenüber dem Kanalschacht abdichtender gummiartiger Ringkragen unnötig wird. Auf die Außenwand des Auffangtrichters kann jetzt ein Dichtring aufgesetzt werden, der sich einem ändernden Abstand zwischen der bevorzugt konisch ausgebildeten Ringwand des Auffangtrichters und dem Kanalschacht anpassen kann. Hierdurch wird in jedem Fall eine sehr gute Abdichtung zwischen dem Desodorierungsfilter und dem Kanalschacht erzielt, so daß Abluft auf diesem Wege nicht mehr aus dem Kanalschacht ausdringen kann. Die Abluft muß in jedem Fall die Filterpatrone durchziehen.

Dem Wasserauslauf sollte eine Verschlußeinrichtung zugeordnet sein. Dabei kann es sich beispielsweise um eine Ventileinrichtung oder um einen Siphon handeln. Der Siphon macht sich durch entsprechende Rohrkrümmungen zunutze, daß ein stehenbleibender Wasserstand den Wasserauslauf verschließt.

Eine einfache Ventileinrichtung kann aus einer Wippe bestehen, die drehbar zwischen zwei Lagerstreifen gehalten ist. Einererseits befindet sich an dieser Wippe eine Klappe, die den Wasserauslauf verschließt, andererseits ein Gewicht. Das Gewicht ist schwerer als die Klappe, so daß die Klappe immer gegen den Wasserauslauf gedrückt wird. Drängt dagegen Wasser durch den Wasserauslauf, wird die Klappe geöffnet. Selbstverständlich sind hier auch noch andere Ausgestaltungen von Verschlußeinrichtungen möglich und sollen im Rahmen der Erfindung liegen.

Damit die Abluft durch die Filterpatrone und aus dem Wassereinlauf austreten kann, weist das Gehäuse bevorzugt nahe dem Boden des Auffangtrichters Luftöffnungen auf. Dies gewährleistet, daß Wasser aus dem Gehäuse nicht durch diese Luftöffnung versehentlich in die Filterpatrone überlaufen kann, dennoch kann die gefilterte Luft in das Gehäuse ein- und aus dem Wassereinlauf austreten.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 eine teilweise aufgebrochen dargestellte Seitenansicht eines erfindungsgemäßen Desodorierungfilters in Explosionsdarstellung;
Figur 2 eine Unteransicht des erfindungsgemäßen Desodorierungsfilters gemäß Figur 1;
Figur 3 eine perspektivische Ansicht einer erfindungsgemäßen Filterpatrone.

Ein Desodorierungsfilter R gemäß Figur 1 ist dazu geeignet, in einen nicht näher gezeigten Kanalschacht eingesetzt zu werden. Hierzu weist der Desodorierungsfilter R ein Filtergehäuse 1 auf, in welches eine Filterpatrone 2 einsetzbar ist.

Filtergehäuse 1 und Filterpatrone 2 sind bevorzugt teilzylindrisch augebildet. Dabei weist die Filterpatrone 2 einen etwas geringeren Durchmesser d₁ als der Durchmesser d des Filtergehäuses 1 auf, so daß die Filterpatrone 2 ohne Schwierigkeiten in das Filtergehäuse 1 eingeschoben werden kann und die in Figur 1 gestrichelt dargestellte Gebrauchslage einnimmt.

Dem Filtergehäuse 1 ist nach oben hin ein Auffangtrichter 4 angeformt, dessen umlaufende Ringwand 5 bevorzugt konisch ausgebildet ist. Die Ringwand 5 umfängt einen Boden 6, der lediglich etwa mittig einen Wassereinlauf 7 aufweist. Dieser Wassereinlauf 7 ist in Figur 2 gestrichelt angedeutet. Der Wassereinlauf 7 bildet, wie später noch näher beschrieben wird, gleichzeitig einen Reingasausgang.

Der Auffangtrichter 4 dient der Aufnahme eines nicht näher gezeigten Sandfanges, der über entsprechende Befestigungselemente mit dem Auffangtrichter verbunden ist. Dabei weist der Sandfang in der Regel einen Bügel auf, über den der gesamte Desodorierungsfilter R aus einem Schacht angehoben bzw. in einen Schacht eingesetzt werden kann.

Einer Unterfläche 8 des Bodens 6 ist gemäß den Figuren 1 und 2 ein geschlossenes Gehäuse 9 angesetzt. Von oben her mündet in dieses Gehäuse 9 der Wassereinlauf 7, während einem Gehäuseboden 10 ein Wasserauslauf 11 angeformt ist. Diesem Wasserauslauf 11 ist wiederum eine Ventileinrichtung 12 zugeordnet, die der Einfachheit halber aus einem Klappenventil bestehen kann. Dabei ist einerseits mit einer Wippe 13 eine Klappe 14 und andererseits ein Gewicht 15 verbunden. Die Wippe 13 selbst ist zwischen zwei Lagerstreifen 16.1 und 16.2 drehbar gelagert, so daß die Klappe 14 unter dem höheren Gewicht des Gewichtes 15 in Schließlage an dem Wasserauslauf 11 gehalten wird.

Nahe dem Boden 6 sind in Seitenwände 17 des Gehäuses 9 Luftschlitze 18 eingeformt, über die Luft aus dem Filtergehäuse 1 und durch den Wassereinlauf 7 entweichen kann.

Wie oben erwähnt, ist die Filterpatrone 2 in das Filtergehäuse 1 eingesetzt. Zu diesem Zweck weist gemäß Figuren 2 und 3 die Filterpatrone 2 einen einen Boden 19 umlaufenden Randstreifen 20 auf, der über entsprechende Befestigungselemente 21 mit dem Filtergehäuse 1 verbunden ist.

Gegenüber dem Boden 19 ist die Filterpatrone 2 durch einen entfernbaren Deckel 22 verschlossen. Zwischen Deckel 22 und Boden 19 befindet sich zumindest ein Zwischenboden 23, durch den die Filterpatrone 2 in zwei Kammern 24.1 und 24.2 aufgeteilt ist. Beide Kammern 24.1 und 24.2 sind mit entsprechendem Filtermaterial gefüllt. Sie können noch weitere Stützgerüste für das Filtermaterial aufweisen, wie dies beispelsweise in der EP-A-0 626 189 beschrieben ist.

Damit eine Abluft die Filterpatrone 2 durchdringen kann, weisen Boden 19, Zwischenboden 23 und Deckel 22 entsprechende Schlitze 25.1, 25.2 und 25.3 auf, die zwischen sich Stege 26 bilden. Ein mittiger Steg 26.1 gemäß Figur 2 dient als Bügel zum Herausziehen der Filterpatrone 2 aus dem Filtergehäuse 1. Deshalb kann dieser Steg 26.1, falls gewünscht, verstärkt ausgebildet sein.

Diese Ausgestaltung des Desodorierungsfilters R gestattet, daß anstelle eines aus der EP-A-0 626 189 bekannten gummiartigen Ringkragens ein gummiartiger Dichtring 27 verwendet werden kann, der verschiebbar der Ringwand 5 von außen her anliegt. Dies hat den Vorteil, daß sich dieser Dichtring 27 beim Einsetzen des Desodorierungsfilters R in einen Kanalschacht dem Schachtdurchmesser anpassen kann, so daß auf jeden Fall eine Abdichtung erfolgt, auch wenn Passungenauigkeiten bestehen. Bei den bekannten Desodorierungsfiltern mit dem gummiartigen Ringkragen traten immer wieder unerwünschte Luftdurchlässe zwischen Schacht und Desodorierungfilter auf.

Die Funktionsweise der vorliegenden Erfindung ist folgende:

Wasser, welches in dem Auffangtrichter 4 gesammelt wird, kann durch den Wassereinlauf 7 in das Gehäuse 9 abgeleitet werden. Es wird dann nach außen zum Wasserauslauf 11 geleitet und kann durch die Ventileinrichtung 12 in ein Fallrohr oder direkt in den Kanal auslaufen. Denkbar ist hier auch die Zwischenschaltung einer siphonartigen Rohrkrümmung, die ein Stehenlassen eines entsprechenden Wasserpegels erlaubt, durch den keine Abluft in das Gehäuse zurückgelangen kann.

Abluft aus dem Kanalsystem gelangt durch die Schlitze 25.1, 25.2 und 25.3 in die Filterpatrone 2, wobei die Abluft durch das Filtermaterial gereinigt wird. Die Abluft tritt dann als Reingas aus den Schlitzen 25.3 des Deckels 22 aus und gelangt durch die Luftschlitze 18 und den Wasserauslauf 11 nach außen. Ein Ausdringen von Kanalgerüchen ist damit verhindert.

## Patentansprüche

1. Desodorierungsfilter mit einem Auffangtrichter (4) und anschließendem Filtergehäuse (1), wobei der Auffangtrichter einen Boden (6) mit einem Wassereinlauf (7) aufweist,
dadurch gekennzeichnet,
daß in das Filtergehäuse (1) eine entfernbare Filterpatrone (2) eingesetzt ist, wobei der Wassereinlauf (7) in ein Gehäuse (9) einmündet, das einen Wasserauslauf (11) außerhalb des Filtergehäuses (1) aufweist.

2. Desodorierungsfilter nach Anspruch 1, dadurch gekennzeichnet, daß die Filterpatrone (2) einen Boden (19), zumindest einen Zwischenboden (23) und einen Deckel (22) aufweist, welche Luftöffnungen (25) besitzen.

3. Desodorierungsfilter nach Anspruch 2, dadurch gekennzeichnet, daß die Luftöffnungen (25.1) im Boden (19) als Schlitze (25.1) unter Bildung von Stegen (26) ausgebildet sind, wobei ein Steg (26.1) als Bügel verstärkt ist.

4. Desodorierungsfilter nach einem der Ansprüche 1 bis 3, dadurch gekennzeichnet, daß die Filterpatrone (2) einen umlaufenden Randstreifen (20) aufweist, der mittels Befestigungselemente (21) mit dem Filtergehäuse (1) verbunden ist.

5. Desodorierungsfilter nach wenigstens einem der Ansprüche 1 bis 4, dadurch gekennzeichnet, daß sich der Wasserauslauf (11) nahe dem Boden (6) neben dem Filtergehäuse (1) befindet.

6. Desodorierungsfilter nach wenigstens einem der Ansprüche 1 bis 5, dadurch gekennzeichnet, daß dem Wasserauslauf (11) eine Ventileinrichtung (12), ein Siphon od.dgl. Verschlußeinrichtung zugeordnet ist.

7. Desodorierungsfilter nach Anspruch 6, dadurch gekennzeichnet, daß die Ventileinrichtung (12) aus einer zwischen zwei Lagerstreifen (16) gehaltenen Wippe (13) besteht, welche zum Verschließen des Wasserauslaufes (11) einerseits eine Klappe (14) und andererseits ein Gewicht (15) aufweist.

8. Desodorierungsfilter nach wenigstens einem der Ansprüche 1 bis 7, dadurch gekennzeichnet, daß Seitenwände (17) des Gehäuses (9) nahe dem Boden (6) Luftöffnungen (18) aufweisen.

9. Desodorierungsfilter nach wenigstens einem der Ansprüche 1 bis 8, dadurch gekennzeichnet, daß einer Ringwand (5) des Auffangtrichters (4) von außen her ein Dichtring (27) anliegt.

## Claims

1. Deodorising filter, having a funnel-shaped collector (4) and associated filter housing (1), the funnel-shaped collector having a base (6) with a water inlet (7), characterised in that a removable filter cartridge (2) is inserted in the filter housing (1), the water inlet (7) terminating in a housing (9) which has a water outlet (11) externally of the filter housing (1).

2. Deodorising filter according to claim 1, characterised in that the filter cartridge (2) has a base (19), at least one intermediate base (23) and a cover (22), which component parts have air apertures (25).

3. Deodorising filter according to claim 2, characterised in that the air apertures (25.1) are configured in the base (19) as slots (25.1) to form webs (26), one web (26.1) being reinforced as a handle.

4. Deodorising filter according to one of claims 1 to 3, characterised in that the filter cartridge (2) has a circumferential edge strip (20) which is connected to the filter housing (1) by means of securing elements (21).

5. Deodorising filter according to at least one of claims 1 to 4, characterised in that the water outlet (11) is situated near the base (6) adjacent the filter housing (1).

6. Deodorising filter according to at least one of claims 1 to 5, characterised in that a valve arrangement (12), a siphon, or a similar closure arrangement is associated with the water outlet (11).

7. Deodorising filter according to claim 6, characterised in that the valve arrangement (12) comprises a rocker (13), which is retained between two bearing strips (16) and has, on the one hand, a flap (14) and, on the other hand, a weight for closing the water outlet (11).

8. Deodorising filter according to at least one of claims 1 to 7, characterised in that lateral walls (17) of the housing (9) have air apertures (18) near the base (6).

9. Deodorising filter according to at least one of claims 1 to 8, characterised in that a sealing ring (27) abuts from externally against an annular wall (5) of the funnel-shaped collector (4).

## Revendications

1. Filtre de désodorisation comprenant un entonnoir de captage (4) et un boîtier de filtre correspondant (1), l'entonnoir de captage présentant un fond (6) avec une entrée d'eau (7),
caractérisé en ce que
l'on insère dans le boîtier (1) du filtre une cartouche de filtre (2) que l'on peut enlever, l'entrée d'eau (7) débouchant dans un boîtier (9), qui présente une sortie d'eau (11) en dehors du boîtier (1) du filtre.

2. Filtre de désodorisation selon la revendication 1,
caractérisé en ce que
la cartouche de filtre (2) présente un fond (19), au moins un fond intermédiaire (23) et un couvercle (22), qui possèdent des ouvertures pour l'air (25).

3. Filtre de désodorisation selon la revendication 2,
caractérisé en ce que
les ouvertures pour l'air (25.1) sont constituées dans le fond (19) sous la forme de fentes (25.1) en formant des entretoises (26), une entretoise (26.1) étant renforcée sous forme d'étrier.

4. Filtre de désodorisation selon l'une des revendications 1 à 3,
caractérisé en ce que
la cartouche de filtre (2) présente une bande de bordure (20), qui fait tout le tour, reliée au moyen d'éléments de fixation (21) au boîtier du filtre (1).

5. Filtre de désodorisation selon l'une au moins des revendications 1 à 4,
caractérisé en ce que
la sortie pour l'eau (11) se trouve à proximité du fond (6) à côté du boîtier du filtre (1).

6. Filtre de désodorisation selon l'une au moins des revendications 1 à 5,
caractérisé en ce que
un système de vanne (12), un siphon ou un dispositif analogue d'obturation est associé à la sortie d'eau (11).

7. Filtre de désodorisation selon la revendication 6,
caractérisé en ce que
le système de vanne (12) se compose d'une bascule (13) maintenue entre deux bandes d'appui (16), et qui présente pour fermer la sortie d'eau (11) d'une part un clapet (14) et d'autre part un poids (15).

8. Filtre de désodorisation selon l'une au moins des revendications 1 à 7,
caractérisé en ce que
les parois latérales (17) du boîtier (9) présentent à proximité du fond (6) des ouvertures d'air (18).

9. Filtre de désodorisation selon l'une au moins des revendications 1 à 8,
caractérisé en ce que
une bague d'étanchéité (27) repose sur une paroi annulaire (5) de l'entonnoir de captage (4) à partir de l'extérieur.
